# EUROPÄISCHE PATENTANMELDUNG

(11) **EP 1 431 485 A1**
(43) Veröffentlichungstag der Anmeldung: **23.06.2004**
(21) Anmeldenummer: 03024183.0
(22) Anmeldetag: 21.10.2003
(51) Int. Cl.: E05C 17/02

(54) **Halter für eine Tür, Klappe oder dergleichen**

(30) Priorität: 16.12.2002 DE 20219547 U
(71) Anmelder: Froli Kunststoffwerk Heinrich Fromme OHG, 33758 Schloss Holte-Stukenbrock (DE)
(72) Erfinder: Fromme, Heinrich, 33758 Schloss Holte-Stukenbrock (DE)
(74) Vertreter: Flötotto, Hubert, Dipl.-Ing.

(57) **Zusammenfassung**

Die Erfindung betrifft einen Halter für eine Tür, Klappe oder dergl., der die Tür oder die Klappe im aufgeschwenkten Zustand in Position hält. Dabei ist erfindungsgemäß ein erstes Kunststoffformteil (2) auf der Türfläche (3) befestigt, wobei ein zweites Kunststoffformteil (4) korrespondierend zu dem ersten Kunststoffformteil (2) auf einer Wandfläche (5) befestigt ist, und wobei die beiden Kunststoffformteile (2) und (4) im Aufgeschwenkten Zustand der Tür oder der Klappe selbsttätig in eine abgefederte Wirkverbindung treten, die in Überwindung einer geringen Kraft wieder leicht zu lösen ist.

## Beschreibung

Die Erfindung betrifft einen Halter für eine Tür, Klappe oder dergl., der die Tür oder die Klappe im aufgeschwenkten Zustand in Position hält.

Derartige Halter sind aus dem Stand der Technik in der Weise bekannt, dass beispielsweise auf der Türfläche eine Öse befestigt ist, die mit einem Haken, der an der Wandfläche befestigt ist, zusammenwirkt. Hierbei wird nach Aufschwenken der Tür der Haken in die Öse eingeführt, so dass ein selbsttätiges Zuschwenken der Tür dadurch unterbunden wird. Derartige Halter bergen insbesondere für den Campingbereich gewisse Nachteile in sich, die darin zu sehen sind, dass einerseits der Halter als solches von Hand zu betätigen ist, wobei andererseits infolge der losen Teile ein geräuschloses Vorhalten nicht gegeben ist. Zudem wirken insbesondere derartige Halter hinsichtlich ihrer ästhetischen Formgebung oft störend.

Hieraus ergibt sich die der Erfindung zugrunde liegende Aufgabe, einen Halter für eine Tür, Klappe oder dergl. derart weiter zu bilden. der insbesondere diese Nachteile überwindet.

Die Aufgabe wird erfindungsgemäß gelöst durch ein erstes Kunststoffformteil, welches auf der Türfläche befestigt ist und ein zweites Kunststoffformteil, welches korrespondierend zu dem ersten Kunststoffformteil auf einer Wandfläche befestigt ist, und wobei die beiden Kunststoffformteile beim Aufschwenken der Tür oder der Klappe in Endstellung selbsttätig in eine abgefederte Wirkverbindung treten, die in Überwindung einer geringen Kraft wieder leicht zu lösen ist. Aufgrund der Ausbildung eines derartigen Halters wird erreicht, dass einerseits der Halter immer zwischen Wandfläche und Tür in Wirkverbindung gebracht werden kann, ohne dass er störend wirkt. Weiter ergibt sich der Vorteil, dass der Halter, ohne ihn gesondert betätigen zu müssen, immer in seine Wirkverbindung tritt, wobei er infolge seiner federgelagerten Vorhaltung eine schonende und geräuscharme Anlage der aufgeschwenkten Tür an der Wandfläche ermöglicht bzw. bereitstellt. Er wirkt somit schonend sowohl für das Wandelement als auch für das Türelement, was insbesondere im Camping- und Wohnmobilbereich aber auch im Bootsbereich sich äußerst günstig darstellt, weil dort Hartkunststoffe für den Flächenbereich verwendet werden, die bei Überbeanspruchungen zu Rissbildungen neigen.

Nach einer besonders vorteilhaften Weiterbildung der Erfindung ist das Kunststoffformteil derart einstückig ausgebildet, dass sich eine Halterungsfläche mit Federelement und Halterungselement ergibt. Somit ergibt sich ein Kompaktbauteil, wobei zwischen der Halterungsfläche und dem Halterungselement das Federelement zwischengeschaltet ist, so dass die federnde Wirkung beim Auftreffen des als Gegenstück ausgebildeten Kunststoffformteiles gegeben ist. Auch das als Gegenstück ausgebildete Kunststoffformteil ist dabei einstückig ausgebildet, wobei sich ebenfalls eine Halterungsfläche mit oder ohne einem Federelement und einem Haftelement ergibt. Es versteht sich von selbst, dass, wenn beispielsweise das Halterungselement ein Federelement enthält, das als Gegenstück ausgebildete Haftungselement dann kein Federelement mehr bedarf. Doch ist es auch denkbar, dass das Gegenstück eine Haltefläche aufweist, an der ein Federelement und das Haftelement als einstückiges Formteil ausgebildet ist, so dass beim Federn des Federelementes an dem Halterungselement sich die gleiche federnde Wirkung ergibt.

Nach einer bevorzugten Ausgestaltung insbesondere des Halterungselementes ist dieses aus einem Stift mit einem Rastkragen gebildet, der mit einer Aufnahmeöffnung, die im Haftungselement angeordnet ist, zusammenwirkt. Dabei können im Bereich des Öffnungsquerschnittes der Aufnahmeöffnung eine oder mehrere Rasteinformungen vorgesehen sein, die insbesondere den Rastkragen hintergreifen. Auf diese Weise wird eine einfache haltende Steckverbindung erreicht, die auch wieder leicht zu lösen ist.

Nach einer besonders vorteilhaften Ausführungsform der Erfindung ist zur Bildung der Wirkverbindung von Halterungselement und Haftungselement eine Magnetverbindung vorgesehen. Dabei kann beispielsweise entweder im Halterungselement oder im Haftungselement eine magnetisch ausgebildete Platte eingeformt sein, wobei an dem Gegenstück dann eine Metallplatte entsprechend eingeformt sein kann, so dass ein ähnlicher Haftwirkungseffekt erzielt wird, wie dies bei der mechanischen Verbindung der Fall ist.

Dabei sind die Kunststoffformteile aus Weichkunststoff geformt hergestellt, so dass sich neben der durch die geformte Feder noch eine zusätzliche Federwirkung ergibt.

Aus Ausführungsbeispiel der Erfindung wird anhand der nachstehenden Figuren 1 bis 9 näher erläutert; dabei zeigen:
- Figur 1:: Eine perspektivische Darstellung eines Halters, gemäß der Erfindung;
- Figur 2:: Eine geschnittene Seitenansicht des Halters, gemäß der Figur 1;
- Figur 3:: Eine geschnittene Ansicht einer weiteren Ausführungsform;
- Figur 4:: Eine weitere perspektivische Darstellung einer anderen Ausführungsform;
- Figur 5:: Eine geschnittene Darstellung der Ausführungsform, gemäß der Figur 4;
- Figur 6:: Eine weitere Variante eines Halters in der geschnittenen Darstellung;
- Figur 7:: Eine perspektivische Darstellung eines Einzelteils des Halters, gemäß der Figur 6;
- Figur 8:: Eine geschnittene Seitenansicht der Einzelteildarstellung, gemäß der Figur 7; und
- Figur 9:: Eine weitere Ausführungsform des Halters mit Magnetwirkverbindung.

Die Figur 1 zeigt in der perspektivischen Darstellung einen Halter 1 für eine nicht näher dargestellt Tür, Klappe oder dergl., der die Tür oder die Klappe im aufgeschwenkten Zustand in Position hält. Der Halter 1 besteht dabei aus einem ersten Kunststoffformteil 2, welches auf einer Türfläche 3 (angedeutet) befestigt ist und ein zweites Kunststoffformteil 4, welches korrespondierend zu dem ersten Kunststoffformteil 2 auf einer Wandfläche 5 (ebenfalls angedeutet) befestigt ist. Die beiden Kunststoffformteile 2 und 4 treten beim Aufschwenken der Tür oder der Klappe selbsttätig in eine abgefederte Wirkverbindung, wie in der Figur 1 dargestellt. Die Verbindung lässt sich in Überwindung einer geringen Kraft wieder leicht lösen.

In der Figur 1 und 2 sind jeweils die in Wirkverbindung getretenen Kunststoffformteile 2 und 4 dargestellt. Das Kunststoffformteil 2 ist dabei einstückig derart ausgebildet, dass es eine Halterungsfläche 6 mit einem Federelement 7 und einem Halterungselement 8 umfasst. Das Gegenstück ist ebenfalls als Kunststoffformteil 4 derart einstückig ausgebildet, dass es eine Halterungsfläche 9 mit oder ohne einem Federelement und einem Haftungselement 10 umfasst. Wie aus der Figur 2 zu erkennen ist, ist das Halterungselement 8 aus einem Stift 11 mit einem Rastkragen 12 geformt, wohingegen das Haftungselement 10 eine Aufnahmeöffnung 13 umfasst, in die insbesondere der Stift 11 mit seinem angeformten Rastkragen 12 derart eingreift, dass es zu einer sogenannten schnappenden mechanischen Wirkverbindung kommt. Dabei können im Bereich des Öffnungsquerschnittes 14 der Aufnahmeöffnung 13 Rasteinformungen 15 vorgesehen sein - wie diese insbesondere in der Figur 5 zu erkennen sind.

Nach einer besonders vorteilhaften Weiterbildung der Erfindung, wie sie insbesondere in der Figur 9 in der Seitenansicht dargestellt ist, können die beiden Kunststoffformteile 2 und 4 auch derart ausgebildet sein, dass zur Herstellung einer Magnetverbindung das Halterungselement 8 beispielsweise mit einem Metallplättchen 16 und das Haftungselement 10 beispielsweise mit einem Magnetplättchen 17 versehen sind, die, wie dort zu erkennen ist, in den Weichkunststoff eingelassen sind.

In Weiterbildung der Erfindung sind unterschiedliche Ausführungsformen in den Figuren 3, 4, 5, 6, 7 und 8 zu erkennen. Die in ihrer Ausgestaltung betreffend des Federelementes 7 sich dahingehend unterscheiden, dass in der Figur 2 beispielsweise eine topfartige Federung vorgesehen ist, wobei bei den Figuren 3, 6 oder auch 9 ein Omega-förmiges Federelement 7 an der Halterungsfläche 6 angeformt ist, die wiederum mit dem angeformten Stift 11 in Wirkverbindung steht.

Zu der Figur 3 aber auch zu der Figur 6 ist noch anzumerken, dass beispielsweise ein Abdeckelement 18 am Halterungselement 8 vorgesehen sein kann, welches insbesondere die Omega-förmige Federung 7 abdeckt.

Die Figur 5 zeigt beispielsweise eine Ausführungsform, bei der insbesondere das Haftungselement 10 mit einem Federelement 7 ausgebildet sein kann, wobei dieses als Fächer 19 ausgebildet ist, in die sich selbsteindrückend der Stift 11 einpressen kann und darin federnd gelagert oder gehaltert ist.

## Patentansprüche

1. Halter für eine Tür, Klappe oder dergl., der die Tür oder die Klappe im aufgeschwenkten Zustand in Position hält, **gekennzeichnet durch** ein erstes Kunststoffformteil (2), welches auf der Türfläche (3) befestigt ist und ein zweites Kunststoffformteil (4), welches korrespondierend zu dem ersten Kunststoffformteil (2) auf einer Wandfläche (5) befestigt ist, und wobei die beiden Kunststoffformteile (2) und (4) im Aufgeschwenkten Zustand der Tür oder der Klappe selbsttätig in eine abgefederte Wirkverbindung treten, die in Überwindung einer geringen Kraft wieder leicht zu lösen ist.

2. Halter nach Anspruch 1, **dadurch gekennzeichnet, dass** das Kunststoffformteil (2) derart einstückig ausgebildet ist, dass sich eine Halterungsfläche (6) mit Federelement (7) und Halterungselement (8) ergibt.

3. Halter nach Anspruch 1, **dadurch gekennzeichnet, dass** das Kunststoffformteil (4) derart einstückig ausgebildet ist, dass sich eine Halterungsfläche (9) mit oder ohne Federelement (7) und einem Haftungselement (10) ergibt.

4. Halter nach Anspruch 2, **dadurch gekennzeichnet, dass** das Halterungselement (8) aus einem Stift (11) mit einem Rastkragen (12) gebildet ist.

5. Halter nach Anspruch 3, **dadurch gekennzeichnet, dass** das Haftungselement (10) eine Aufnahmeöffnung (13) aufweist

6. Halter nach Anspruch 5, **dadurch gekennzeichnet, dass** im Bereich des Öffnungsquerschnittes (14) der Aufnahmeöffnung (13) Rasteinformungen (15) vorgesehen sind.

7. Halter nach einem der Ansprüche 1 bis 6, **dadurch gekennzeichnet, dass** zur Bildung der Wirkverbindung von Halterungselement (8) und Haftungselement (10) eine Magnetverbindung vorgesehen ist.

8. Halter nach einem oder mehreren der vorhergehenden Ansprüche, **dadurch gekennzeichnet, dass** die Kunststoffformteile (2) und (4) aus Weichkunststoff geformt hergestellt sind.

9. Halter insbesondere für Campingmobile und Boote nach einem der Ansprüche 1 bis 8.
